# EUROPÄISCHE PATENTSCHRIFT

(11) **EP 2 775 568 B1**
(45) Veröffentlichungstag und Bekanntmachung des Hinweises auf die Patenterteilung: **04.05.2022**
(21) Anmeldenummer: 14158080.3
(22) Anmeldetag: 06.03.2014
(51) Int. Cl.: F21V 19/00, F21Y 115/10, F21Y 103/10, H01R 12/53, F21V 23/06, H01R 13/74, H01R 12/70, H01R 12/75

(54) **STECKVERBINDER UND PLATINE MIT STECKVERBINDER, INSBESONDERE FÜR EINE LEUCHTE**
CONNECTOR AND CIRCUIT BOARD WITH CONNECTOR, IN PARTICULAR FOR A LIGHT
CONNECTEUR À FICHE ET PLATINE DOTÉE DE CONNECTEURS À FICHE, NOTAMMENT POUR UNE LAMPE

(30) Priorität: 07.03.2013 DE 202013100981 U
(43) Veröffentlichungstag der Anmeldung: 10.09.2014
(73) Patentinhaber: Zumtobel Lighting GmbH, 6850 Dornbirn (AT)
(72) Erfinder: Block, Steffen, 6923 Lauterach (AT); Ebner, Stephan, 6850 Dornbirn (AT)
(74) Vertreter: Thun, Clemens

(56) Entgegenhaltungen:
- EP-A1- 2 503 652
- WO-A1-2012/056761
- WO-A1-2012/096288
- JP-A- S6 193 698
- JP-A- 2003 249 291
- JP-A- 2012 230 770
- US-A1- 2006 030 207
- US-A1- 2013 012 068

## Beschreibung

Die Erfindung betrifft einen Steckverbinder für eine Platine, insbesondere eine LED-Platine (LED: lichtemittierende Diode), eine Anordnung mit einer solche Platine und einem solchen Steckverbinder, sowie eine Leuchte mit einer solchen Anordnung.

Zu den elektrischen bzw. elektronischen Bauelementen, mit denen eine Platine bestückt ist, zählen üblicherweise auch Steckverbinder, die zum elektrischen Anschluss der Platine dienen, also insbesondere zur Verdrahtung der Platine. Aufgrund der Nähe zu den weiteren Bauelementen erfordert ein Herstellen einer elektrischen Verbindung mithilfe solcher Steckverbinder im Allgemeinen besondere Vorsicht.

Eine LED-Platine ist eine Platine, die mit wenigstens einer LED zur Erzeugung einer Lichtabgabe bestückt ist. Typischerweise weisen Steckverbinder eine größere Bauhöhe auf als LEDs, so dass es bei LED-Platinen dazu kommen kann, dass die Lichtabgabe durch die Steckverbinder in ungewollter Weise beeinträchtigt wird, insbesondere durch Abschattung.

Aus der JP 2003-249291 A ist ein Verbinder für ein elektronisches Teil bekannt; der Verbinder umfasst zwei elektrische Anschlusskontakte und ein Rastelement, mit dem er sich unter Herstellung eines elektrischen Kontakts an einer Leiterplatte montieren lässt.

Aus der WO 2012/096288 A1 ist ein elektrischer Verbinder für eine LED-Platine bekannt, der einen elektrischen Anschlusskontakt für eine Kontaktierung einer Leiterbahn der LED-Platine aufweist. Zur Kontaktierung mit einem elektrischen Kabel ist auf einer gegenüberliegenden Seite ein zweiter Anschlusskontakt vorgesehen.

Weitere elektrische Verbinder sind aus den Schriften JP 2012-230770 A und WO 2012/056761 A1 bekannt.

Aus der EP 2 503 652 A1 ist ein Steckverbinder für eine LED-Platine bekannt, der zwei Anschlusskontakte aufweist, die auf zwei gegenüberliegenden Seiten der Platine ausgebildet sind. EP 2 503 652 A1 ist der nächstliegende Stand der Technik und es offenbart ein Steckverbinder gemäß dem Oberbegriff des Anspruchs 1.

Aus der JP S61-93698 A sind Steckverbinder bekannt, die auf einer Seite einen Fortsatz aufweisen und auf der hierzu gegenüberliegenden Seite eine korrespondierende Ausnehmung, so dass sich ein erster derartiger Steckverbinder durch Einschieben seines Fortsatzes in die Ausnehmung eines zweiten derartigen Steckverbinders mit Letzterem mechanisch verbinden läßt.

Aus der US 2006/030207 A1 ist ein elektrisches Verbindungselement zur Oberflächenmontage bekannt, wobei das elektrische Verbindungselement eine Schraube zum Befestigen eines in das Verbindungselement eingeführten Kabels aufweist. US 2006/030207 A1 offenbart ein Rastelement zur Halterung des Steckverbinders an der Platine, wobei das Rastelement auf derjenigen Seite der Ebene angeordnet ist, auf der sich der zweite elektrische Anschlusskontakt befindet.

Der

Erfindung liegt die Aufgabe zugrunde, einen verbesserten Steckverbinder für eine Platine anzugeben. Insbesondere soll durch den Steckverbinder die Möglichkeit eröffnet werden, im Fall einer LED-Platine die Gefahr einer ungewollten Beeinträchtigung einer Lichtabgabe zu verringern. Außerdem soll eine Anordnung angegeben werden, die einen solchen Steckverbinder mit einer solchen Platine umfasst, sowie eine Leuchte mit einer solchen Anordnung.

Diese Aufgabe wird gemäß der Erfindung mit den in den unabhängigen Ansprüchen genannten Gegenständen gelöst. Besondere Ausführungsarten der Erfindung sind in den abhängigen Ansprüchen angegeben.

Gemäß der Erfindung ist ein Steckverbinder für eine LED-Platine vorgesehen, der einen ersten elektrischen Anschlusskontakt für eine Kontaktierung einer Leiterbahn der LED-Platine aufweist, sowie einen zweiten elektrischen Anschlusskontakt für eine Kontaktierung mit einem elektrischen Anschlusskabel. Der Steckverbinder ist dabei derart gestaltet, dass - in einem mit der Platine elektrisch verbundenen Zustand und mit Bezug auf eine, durch die Platine festgelegte Ebene - der zweite elektrische Anschlusskontakt dem ersten elektrischen Anschlusskontakt gegenüberliegend ausgebildet ist. Es sei an dieser Stelle ausdrücklich erwähnt, dass der Steckverbinder außerdem wenigstens einen weiteren Anschlusskontakt aufweisen kann.

Die Erfindung ist insbesondere dadurch gekennzeichnet, dass der Steckverbinder derart geformt ist, dass er mit Bezug auf die Ebene an zwei gegenüberliegenden Endbereichen kongruente Oberflächenformen als Stapelhilfe aufweist, wobei er hierzu auf derjenigen Seite der Ebene , auf der sich der zweite elektrische Anschlusskontakt befindet, einen von der Ebene weg weisenden Fortsatz aufweist und - mit Bezug auf die Ebenehierzu gegenüberliegend - eine entsprechende Einbuchtung, die kongruent zu dem Fortsatz geformt ist.

Hierdurch lässt sich das Handling in der Produktion bzw. Logistik erleichtern. Insbesondere sind hierdurch auch die elektrischen bzw. elektronischen Bauelemente, die auf der Platine angebracht sind, besser geschützt.

Dabei ist der Steckverbinder derart gestaltet, dass durch den zweiten elektrischen Anschlusskontakt eine Steckrichtung für das Anschlusskabel festgelegt ist, die parallel zu der Ebene orientiert verläuft.

Weiterhin ist wenigstens ein Halteelement, insbesondere ein Rastelement zur Halterung des Steckverbinders an der Platine und/oder einem Trägerelement vorgesehen, wobei das Halteelement auf derjenigen Seite der Ebene angeordnet ist, auf der sich der zweite elektrische Anschlusskontakt befindet.

Auf diese Weise lässt sich der Steckverbinder so ausgestalten, dass er sich auf der Seite der Leiterbahnen mit einer besonders geringen Höhe über die Oberfläche der Platine hinaus erstreckt. So lässt sich - im Fall einer LED-Platine - erzielen, dass eine unerwünschte Beeinflussung einer LED-Lichtabgabe praktisch ausgeschlossen, zumindest aber deutlich verringert ist.

Ein weiterer Vorteil besteht darin, dass durch diese Gestaltung auch eine elektrische Verbindung mit einem Anschlusskabel zu weiteren elektronischen bzw. elektrischen Komponenten bzw. einer weiteren Platine, grundsätzlich erleichtert ist, da sich eine Gefährdung von elektrischen Bauelementen der Platine deutlich verringern lässt. Beispielsweise lässt sich im Fall einer Leuchte mit einer LED-Platine diese mit einem erfindungsgemäßen Steckverbinder besonders einfach mithilfe eines Anschlusskabels mit einem entsprechenden Betriebsgerät verbinden.

Vorzugsweise ist der Steckverbinder derart gestaltet, dass er sich auf derjenigen Seite der Ebene, auf der sich der erste elektrische Anschlusskontakt befindet, nicht weiter als 3 mm, vorzugsweise nicht weiter als 1 mm über einen Oberflächenbereich der Platine hinaus erhebt. Hierdurch ist die Gefahr einer unerwünschten Beeinträchtigung der Lichtabgabe durch den Steckverbinder besonders reduziert.

Vorzugsweise weist der Steckverbinder einen plattenförmigen Teilbereich auf, wobei der erste elektrische Anschlusskontakt auf einem Oberflächenbereich des plattenförmigen Teilbereichs angeordnet ist. Hierdurch ist bei flacher Gestaltung des Steckverbinders ein vergleichsweise großflächiger Kontaktbereich für den ersten elektrischen Anschlusskontakt ermöglicht. Dabei kann der plattenförmige Teilbereich besonders vorteilhaft zur mechanischen Halterung des Steckverbinders an der Platine genutzt werden, so dass sich der Steckverbinder bei besonders flacher Gestaltung auf der Seite des ersten Anschlusskontakts mechanisch besonders geeignet mit der Platine verbinden lässt.

Eine besonders lagesichere Verbindung mit der Platine lässt sich erzielen, wenn an dem plattenförmigen Teilbereich ein zapfenartiger Vorsprung angeordnet ist, der zur Lagesicherung des Steckverbinders relativ zu der Platine ausgestaltet ist.

Vorzugsweise weist der Steckverbinder weiterhin einen weiteren elektrischen Anschlusskontakt für eine Kontaktierung einer Leiterbahn bzw. einer weiteren Leiterbahn der Platine auf Durch diesen weiteren Anschlusskontakt lassen sich nicht nur die elektrischen Möglichkeiten zum Einsatz des Steckverbinders verbessern, sondern es lässt sich auch die mechanische Halterung des Steckverbinders an der Platine weitergehend erleichtern bzw. verbessern. Weiterhin vorteilhaft weist hierzu der Steckverbinder außerdem einen weiteren plattenförmigen Teilbereich auf, wobei der weitere elektrische Anschlusskontakt auf einem Oberflächenbereich des weiteren plattenförmigen Teilbereichs angeordnet ist.

Die mechanische Anbringung ist dabei besonders stabil ermöglicht, wenn dabei mit Bezug auf eine Mittelachse des Steckverbinders der weitere plattenförmige Teilbereich dem zuerst genannten plattenförmigen Teilbereich gegenüberliegend angeordnet ist.

Vorzugsweise ist der Steckverbinder derart gestaltet, dass das wenigstens eine Halteelement relativ zu dem restlichen Steckverbinder in unterschiedlichen Abständen von der Ebene fixiert werden kann. Auf diese Weise eignet sich der Steckverbinder für eine Verbindung mit unterschiedliche starken Platinen bzw. Trägerelementen.

Gemäß einem weiteren Aspekt der Erfindung ist eine Anordnung vorgesehen, die eine Platine, insbesondere eine LED-Platine und einen erfindungsgemäßen Steckverbinder aufweist, wobei der Steckverbinder derart mit der Platine verbunden angeordnet ist, dass er mit dem ersten elektrischen Anschlusskontakt eine Leiterbahn der Platine kontaktiert.

Vorzugsweise weist dabei die Platine ein Loch oder eine seitliche Ausnehmung auf, wobei der Steckverbinder das Loch bzw. die seitliche Ausnehmung durchsetzend angeordnet ist. Hierdurch ist eine besonders einfache Formgebung des Steckverbinders ermöglicht.

Weiterhin vorzugsweise umfasst die Anordnung außerdem ein Trägerelement, wobei die Platine an dem Trägerelement gehaltert angeordnet ist. Dabei ist bevorzugt die Platine mithilfe des Steckverbinders an dem Trägerelement gehaltert angeordnet. Hierdurch lässt sich ein gesondertes Halteelement einsparen.

Gemäß einem noch weiteren Aspekt der Erfindung ist eine Leuchte vorgesehen, die eine erfindungsgemäße Anordnung umfasst. Dabei kann es sich bei der Platine insbesondere um eine LED-Platine handeln, die eine Lichtquelle der Leuchte bildet.

Die Erfindung wird im Folgenden anhand von Ausführungsbeispielen und mit Bezug auf die Zeichnungen näher erläutert. Es zeigen:
- Fig. 1: eine Skizze einer seitlichen Ansicht eines ersten Ausführungsbeispiels eines Steckverbinders, der nicht erfindungsgemäß ist und lediglich der Veranschaulichung dient,
- Fig. 2: eine Skizze einer entsprechenden Frontalansicht,
- Fig. 3: eine perspektivische Skizze eines Trägerelements mit vier erfindungsgemäßen Steckverbindern,
- Fig. 4: eine perspektivische Skizze der in Fig. 3 gezeigten Anordnung aus einem anderen Blickwinkel,
- Fig. 5: eine Querschnittskizze zu einer Anordnung mit einer Platine und einem Trägerelement, die nicht erfindungsgemäß ist und lediglich der Veranschaulichung dient,
- Figuren 6 bis 8 p: erspektivische Skizzen zu weiteren Ausführungsbeispielen von erfindungsgemäßen Steckverbindern,
- Figuren 9 und 10: perspektivische Skizzen zu weiteren Ausführungsformen , die nicht erfindungsgemäß sind und lediglich der Veranschaulichung dienen und
- Fig. 11: Aufsichten und Frontansichten der in den Figuren 6 bis 10 skizzierten Ausführungsbeispiele.

Fig. 1 zeigt eine Skizze eines eines Steckverbinders 1, der nicht erfindungsgemäß ist und lediglich der Veranschaulichung dient, in einer seitlichen Ansicht. Der Steckverbinder 1 ist für eine elektrische Verbindung mit einer Platine ausgestaltet, wie in Fig. 4 in einer perspektivischen Skizze exemplarisch anhand einer Platine 2 gezeigt.

In der in Fig. 4 gezeigten Skizze ist eine Ansicht auf eine Seite der Platine 2 gezeigt, auf der sich Leiterbahnen (in der Zeichnung nicht gesondert dargestellt) befinden - hier auch als "Oberseite" der Platine 2 bezeichnet. Mit anderen Worten befinden sich Leiterbahnen auf der hier sichtbaren Seite der Platine 2. Außerdem weist die Platine 2 vorzugsweise auf der Oberseite wenigstens eine LED 9 auf. Bei der Platine 2 handelt es sich somit um eine LED-Platine. Vorzugsweise sind die auf der Oberseite angeordneten Leiterbahnen zumindest teilweise mit der wenigstens einen LED 9 elektrisch verbunden.

Die Platine 2 kann außerdem weitere elektrische bzw. elektronische Komponenten bzw. Bauelemente auf der Oberseite aufweisen. Auch auf der, der Oberseite gegenüber liegenden Unterseite kann die Platine 2 im Allgemeinen Leiterbahnen und/oder weitere elektrische bzw. elektronische Bauelemente aufweisen.

Der Steckverbinder 1 weist - wie beispielhaft in Fig. 1 gezeigt - einen ersten elektrischen Anschlusskontakt 3 auf, der für eine elektrische Kontaktierung mit einer Leiterbahn der Platine 2 - hier mit einer Leiterbahn auf der Oberseite der Platine 2 - ausgestaltet ist. Insbesondere kann es sich hierbei um einen Löt-Kontakt bzw. ein Löt-Pad handeln. Alternativ kann es sich beispielsweise auch um einen Feder- oder Steckkontakt handeln.

Weiterhin weist der Steckverbinder 1 einen zweiten elektrischen Anschlusskontakt 4 auf, der für eine elektrische Verbindung mit einem Anschlusskabel bzw. mit einem Draht bzw. einer Leitung ausgestaltet ist. Bei dem zweiten elektrischen Anschlusskontakt 4 kann es sich beispielsweise um einen Schneidkontakt, um einen Federkontakt, um eine Schraubklemme, um einen Piercing-Kontakt etc. handeln.

In Fig. 2 ist eine frontale Ansicht des Steckverbinders 1 skizziert. Im gezeigten Beispiel ist der zweite Anschlusskontakt 4 als Steckkontakt ausgebildet, so dass der Steckverbinder 1 eine Öffnung 15 aufweist, die dementsprechend zur Aufnahme des elektrisch leitenden Elements des Anschlusskabels ausgestaltet ist.

Die Platine 2 ist in erster Näherung plattenförmig, so dass durch ihre Form eine Ebene festgelegt ist, die zwischen der Oberseite und der Unterseite der Platine 2 verläuft. Wie aus einem Vergleich der Figuren 1 und 4 beispielhaft hervorgeht, ist der Steckverbinder 1 derart gestaltet, dass er diese Ebene, in Fig. 1 als Ebene E bezeichnet, durchsetzt, wenn er wie vorgesehen mit der Platine 2 elektrisch leitend verbunden ist. Dabei ist die Gestaltung derart, dass der zweite elektrische Anschlusskontakt 4 mit Bezug auf diese Ebene E dem ersten elektrischen Anschlusskontakt 3 gegenüberliegend ausgebildet ist. Auf diese Weise befindet sich der zweite elektrische Anschlusskontakt 4 auf derselben Seite der Ebene E wie die Unterseite der Platine 2, wenn der Steckverbinder wie vorgesehen mit der Platine 2 verbunden ist. Hierdurch ist die Zugänglichkeit zu dem Anschlusskontakt 4 erleichtert. Die Gefahr einer Beschädigung von elektrischen bzw. elektronischen Bauelementen, die sich auf der Oberseite der Platine 2 befinden, beim Vorgang des Verbindens mit dem elektrischen Anschlusskabel, lässt sich auf diese Weise deutlich verringern oder gar praktisch ausschließen.

Falls es sich bei der Platine 2 - wie in Fig. 4 angedeutet - um eine LED-Platine handelt, die auf ihrer Oberseite mit der LED 9 bzw. mit den LEDs 9 zur Abgabe eines Lichts bestückt ist, lässt sich durch den erfindungsgemäßen Steckverbinder 1 erzielen, dass die Abgabe des Lichts durch den Steckverbinder 1 besonders wenig oder so gut wie nicht beeinträchtigt wird; insbesondere lässt sich eine Abschattung des Lichts durch den Steckverbinder 1 praktisch ausschließen. Die LEDs 9 sind zweckmäßigerweise alle auf der Oberseite der Platine 2 angeordnet.

Wie in den Figuren angedeutet, kann der Steckverbinder 1 derart gestaltet sein, dass durch den zweiten elektrischen Anschlusskontakt 4 eine Steckrichtung für das Anschlusskabel festgelegt ist, die parallel zu der Ebene E orientiert verläuft. Dies ist allerdings lediglich beispielhaft; es könnte auch eine grundsätzlich beliebig andere Steckrichtung durch den Steckverbinder 1 vorgesehen sein, beispielsweise normal zu der Ebene E. Der Steckverbinder 1 kann auch so gestaltet sein, dass ein Einführen des Anschlusskabels von zwei Seiten her möglich ist, beispielsweise bei einem Federkontakt.

Um eine Lichtabgabe der LEDs 9 möglichst wenig zu beeinträchtigen, ist der Steckverbinder 1 vorzugsweise so gestaltet ist, dass er auf derjenigen Seite der Ebene E, auf der sich der erste elektrische Anschlusskontakt 3 befindet, möglichst flach und klein gestaltet ist, also dass er sich insbesondere nicht weit über einen entsprechenden umliegenden Oberflächenbereich 21 der Platine 2 hinaus erhebt, beispielsweise nicht weiter als 3 mm, vorzugsweise nicht weiter als 1 mm. Es kann hierzu insbesondere vorgesehen sein, dass er sich nicht weiter über den Oberflächenbereich 21 erhebt als die LEDs 9.

Wie im gezeigten Beispiel der Fall, weist der Steckverbinder 1 vorzugsweise einen plattenförmigen Teilbereich 11 auf, wobei der erste elektrische Anschlusskontakt 3 auf einem Oberflächenbereich 111 des plattenförmigen Teilbereichs 11 angeordnet bzw. ausgebildet ist. Der plattenförmige Teilbereich 11 lässt sich dabei nicht nur als Auflage für den ersten elektrischen Anschlusskontakt 3 nutzen, sondern auch als Stützelement zur Halterung des Steckverbinders 1 an der Platine 2. Der plattenförmige Teilbereich 11 kann also zur Auflage auf der Oberseite der Platine 2 vorgesehen sein. Hierdurch ist die mechanische Halterung des Steckverbinders 1 an der Platine 2 besonders einfach und zuverlässig ermöglicht.

Wie im gezeigten Beispiel der Fall, kann der Steckverbinder 1 weiterhin einen Basiskörper 14 aufweisen, der beispielsweise etwa quaderförmig ist, wobei der zweite elektrische Anschlusskontakt 4 an dem Basiskörper ausgebildet ist und wobei sich der plattenförmige Teilbereich 11 an den Basiskörper 14 anschließt, insbesondere unmittelbar anschließt. Der zweite elektrische Anschlusskontakt 4 erfordert im Allgemeinen deutlich mehr Volumen als ein Löt-Pad, so dass es zur Erzielung eines insgesamt kleinen Bauvolumens vorteilhaft ist, den Steckverbinder 1 so zu gestalten, dass sein Volumen überwiegend durch den Basiskörper 14 eingenommen ist.

Bei dem in Fig. 1 gezeigten Beispiel weist der Steckverbinder 1 außerdem einen weiteren Anschlusskontakt 6 für eine Kontaktierung mit einer Leiterbahn bzw. einer weiteren Leiterbahn der Platine 2 auf. Dieser ist an einem Oberflächenbereich 121 eines weiteren plattenförmigen Teilbereichs 12 des Steckverbinders 1 angeordnet. Durch diese Gestaltung lässt sich der weitere plattenförmige Teilbereich 12 vorteilhaft als weitere Stützfläche nutzen, insbesondere, wenn er - mit Bezug auf eine Mittelachse *M* des Steckverbinders 1 - dem zuerst genannten plattenförmigen Teilbereich 11 gegenüberliegend angeordnet ist. Besonders bevorzugt sind die beiden genannten plattenförmigen Teilbereiche 11, 12 oder der gesamte Steckverbinder 1 mit Bezug auf eine durch die Mittelachse M verlaufende Symmetrieebene symmetrisch gestaltet.

Die in Fig. 4 beispielhaft skizzierte Anordnung umfasst neben dem Steckverbinder 1 und der Platine 2 noch ein - in der Zeichnung lediglich teilweise skizziertes - Trägerelement 8. Das Trägerelement 8 ist zumindest in einem Teilbereich ebenfalls plattenförmig und parallel zu der Platine 2 bzw. der Ebene E orientiert angeordnet. Dabei kontaktiert es vorzugsweise die Platine 2 flächig. Bei diesem Trägerelement 8 kann es sich beispielsweise um einen Wandbereich eines Leuchtengehäuses einer (als solcher in den Figuren nicht insgesamt gezeigten) Leuchte handeln.

Fig. 3 zeigt eine perspektivische Ansicht auf die in Fig. 4 gezeigte Anordnung aus einem anderen Blickwinkel, so dass die Platine 2 durch das Trägerelement 8 verdeckt ist. Wie sich aus Fig. 3 ergibt, weist das Trägerelement 8 ein Loch 81 auf, wobei der Steckverbinder 1 dieses Loch 81 durchsetzend angeordnet ist.

Dabei kann für eine besonders einfach herzustellende mechanische Verbindung zwischen der Platine 2 und dem Trägerelement 8 der Steckverbinder 1 vorteilhaft genutzt werden. Vorzugsweise weist der Steckverbinder 1 hierzu wenigstens ein, beispielhaft in Fig. 1 gezeigtes Halteelement 7 auf, das zur Halterung des Steckverbinders 1 an der Platine 2 und/oder an dem Trägerelement 8 gestaltet ist. Das Halteelement 7 ist dabei auf derjenigen Seite der Ebene E angeordnet ist, auf der sich der zweite elektrische Anschlusskontakt 4 befindet.

In Fig. 5 ist neben einer verkleinerten Wiedergabe der Figuren 1 und 2 eine Querschnitt-Skizze des Trägerelements 8 und der Platine 2 gezeigt. Wie angedeutet, ist der Steckverbinder 1 so gestaltet, dass der - mit Bezug auf die Ebene E - normale Abstand zwischen dem Oberflächenbereich 111 des plattenförmigen Teilbereichs 11 und dem Halteelement 7 auf die gemeinsame Stärke s der Platine 2 und des Trägerelements 8 abgestimmt ist bzw. dieser Stärke s entspricht.

Eine besonders einfache Handhabung ist ermöglicht, wenn es sich bei dem Halteelement 7 um ein Rastelement oder um einen Halteclip handelt. Im gezeigten Beispiel weist der Steckverbinder 1 für eine besonders zuverlässige Halterung neben dem Halteelement 7 noch ein hierzu analog gestaltetes, weiteres Halteelement 7' auf, das mit Bezug auf die Mittelachse M dem zuerst genannten Halteelement 7 gegenüberliegend ausgebildet ist.

Es kann vorgesehen sein, dass das wenigstens eine Halteelement 7 relativ zu dem restlichen Steckverbinder 1 in unterschiedlichen Abständen von der Ebene E bzw. dem Oberflächenbereich 111 des plattenförmigen Teilbereichs 11 fixiert werden kann. Auf diese Weise eignet sich der Steckverbinder 1 zur Verbindung mit Platinen bzw. Trägerelementen unterschiedlicher Stärken. Beispielsweise gibt es Platinen mit 1 mm und 1,6 mm Plattenstärke.

Wie aus den Figuren 3 und 4 beispielhaft hervorgeht, kann vorgesehen sein, dass die Platine 2 mit mehreren Steckverbindern verbunden ist bzw. dass mehrere Steckverbinder zur Halterung der Platine 2 an dem Trägerelement 8 vorgesehen sind. Es kann hierfür also neben dem Steckverbinder 1 wenigstens ein weiterer Steckverbinder 1' vorgesehen sein. Im gezeigten Beispiel sind außer dem Steckverbinder 1 mehrere, hier drei weitere Steckverbinder 1' vorgesehen.

Wenn der Steckverbinder 1 bzw. gegebenenfalls auch der wenigstens eine weitere Steckverbinder 1' derart geformt ist, dass er mit Bezug auf die Ebene E an zwei gegenüberliegenden Endbereichen kongruente Oberflächenformen aufweist, lässt sich erzielen, dass sich mehrere entsprechend mit Steckverbindern verbundene Platinen besonders einfach stapeln lassen. Wie beispielhaft in Fig. 3 gezeigt, kann der Steckverbinder 1 hierzu auf derjenigen Seite der Ebene E, auf der sich der zweite elektrische Anschlusskontakt 4 befindet, einen von der Ebene E weg weisenden Fortsatz 16, beispielsweise in Form einer Noppe, einer Nase, eines Dorn oder eines Stiftes etc. aufweisen und - mit Bezug auf die Ebene E - hierzu gegenüberliegend eine entsprechende (in den Figuren nicht gezeigte) Einbuchtung, die kongruent zu dem Fortsatz 16 geformt ist.

Eine entsprechend vorteilhafte Stapelbarkeit ergibt sich natürlich insbesondere, wenn die Steckverbinder 1 bzw. 1' mit Bezug auf die Ebene E ihren jeweiligen Fortsatz 16 jeweils im selben Abstand von der Platine 2 aufweisen, so dass sich die Platinen entsprechend parallel stapeln lassen. Bei der in den Figuren 3 und 4 gezeigten Anordnung ist dies nicht der Fall, hier ist einer der vier Steckverbinder höher als die restlichen drei. Die Skizze dient lediglich dazu, unterschiedliche Varianten von Steckverbindern und deren Platzierung gegenüber der Platine 2 bzw. dem Trägerelement 8 zu illustrieren.

Durch diese Ausgestaltung lässt sich erzielen, dass die Gefahr einer Beschädigung von Bauteilen beim Stapeln der Platinen verringert ist. Dies trifft insbesondere zu, wenn die Anordnungen so gestaltet sind, dass sich der Steckverbinder 1 auf der Seite des zweiten elektrischen Anschlusses 4 höher über die Platine 2 hinaus erhebt, als die Bauelemente, die auf der gegenüberliegenden Seite angebracht sind. Auch lässt sich auf diese Weise ein Einschubregister bei der Lagerhaltung bzw. eine entsprechende Lagerbox einsparen.

In den Figuren 6 bis 10 sind weitere Ausführungsbeispiele von erfindungsgemäßen Steckverbindern perspektivisch skizziert. In Fig. 11 sind hierzu entsprechende Aufsichten und Frontansichten gezeigt. Die Bezugszeichen sind jeweils analog gebraucht.

Der in Fig. 8 skizzierte Steckverbinder unterscheidet sich von dem in Fig. 1 skizzierten Steckverbinder lediglich durch den "Stapel-Fortsatz" 16.

Bei dem in Fig. 6 gezeigten Beispiel weist der Steckverbinder für eine elektrische Verbindung mit den Leiterbahnen ein zweigeteiltes bzw. zweiteiliges Löt-Pad auf. Hierdurch ist nicht nur die elektrische Anbindungsmöglichkeit für den Steckverbinder erweitert, sondern durch die größere Breite des plattenförmigen Teilbereichs - hier mit 11' bezeichnet - ist auch die mechanische Verbindung zur Platine 2 besonders stabil ermöglicht. Auf der Seite des Anschlusskabels sind zwei Anschlussbereiche nebeneinander vorgesehen. Wenn der Steckverbinder in dieser Weise mehrere Anschlussmöglichkeiten bietet, eignet er sich beispielsweise besonders gut für eine elektrische Verbindung zwischen zwei Platinen. Grundsätzlich sind einpolige oder mehrpolige Verbindungen zwischen elektronischen Bauteilen möglich. Beispielsweise können bei der in Fig. 6 vorgesehenen Variante insgesamt vier Pole vorgesehen sein, wie in der Figur mit den römischen Ziffern *I*, *II*, *III*, *IV* angedeutet, wobei in einem mittleren Bereich des Steckverbinders eine entsprechende elektrische Trennung - hier mit einer Trennebene T angedeutet - ausgebildet ist. Analoges gilt auch mit Bezug auf die weiteren gezeigten Varianten, wie in den Figuren teilweise exemplarisch angedeutet.

Bei dem in Fig. 7 gezeigten Beispiel sind auf der Seite des Anschlusskabels zwei Anschlussbereiche - mit Bezug auf die Ebene E - übereinander vorgesehen. Grundsätzlich kann der Steckverbinder 1 so gestaltet sein, dass sich der zweite elektrische Anschlusskontakt 4 in einem quasi beliebigen Abstand von der Ebene E befindet. Ein größerer Abstand kann dabei mit Bezug auf eine einfache Herstellung der elektrischen Verbindung mit dem Anschlusskabel vorteilhaft sein. Ein geringerer Abstand ermöglicht eine insgesamt kleinere Baugröße des Steckverbinders bzw. der Anordnung. Die Gestaltung dieses Abstands lässt sich vorteilhaft in Abhängigkeit der speziellen Konstruktion bzw. Leuchte individuell wählen.

Bei dem in Fig. 9 nicht erfindungsgemäßen gezeigten Beispiel ist an dem plattenförmigen Teilbereich 11 ein zapfenförmiger Vorsprung 13, beispielsweise in Form eines vorstehenden Stifts oder einer Nase etc. angeordnet, der zur Lagesicherung des Steckverbinders 1 relativ zu der Platine 2 ausgestaltet ist. Die Platine 2 weist hierzu an der entsprechenden Stelle eine zu dem Vorsprung 13 kongruente Vertiefung auf. Wie in Fig. 9 gezeigt, kann selbstverständlich außerdem ein weiterer entsprechender Vorsprung 13' vorgesehen sein, wodurch die Lagesicherung nochmals verbessert wird.

Außerdem unterscheidet sich der in Fig. 9 gezeigte Steckverbinder von dem in Fig. 1 gezeigten Beispiel durch seine Form. Er ist so geformt, dass er sich ausgehend von dem plattenförmigen Teilbereich 11 mit Bezug auf die Ebene E schräg von diesem weg erstreckt.

Bei dem in Fig. 10 nicht erfindungsgemäßen gezeigten Beispiel ist der Steckverbinder so geformt, dass er - bei Frontansicht - eine L-Form aufweist.

Die in den Figuren 9 und 10 nicht erfindungsgemäßen gezeigten Ausführungen haben den Vorteil, dass sie sich entsprechend mit einer Platine verbinden lassen, ohne dass die Platine hierfür ein Loch oder eine randseitige Ausnehmung aufweisen muss. Bei diesen Varianten sind die Steckverbinder sozusagen so gestaltet bzw. geformt, dass sie mit Bezug auf die Platine zunächst nach außen verlaufen und dann mit einem 90°-Winkel (oder einem beliebig anderen Winkel) um den äußeren Rand der Platine herum.

Die in den Figuren 3 und 4 beispielhaft skizzierte Anordnung zeigt an einem Endbereich zwei Steckverbinder, wie sie in Fig. 10 gezeigt sind und an dem anderen Endbereich einen Steckverbinder, wie er in Fig. 8 gezeigt ist und einen Steckverbinder, wie er in Fig. 7 gezeigt ist. Wie ersichtlich, muss die Platine 2 im Bereich der Steckverbinder gemäß Fig. 10 keine Ausnehmung aufweisen. Bei den beiden anderen Steckverbindern ist eine seitliche Ausnehmung bzw. ein Loch der Platine 2 vorgesehen, wobei der jeweilige Steckverbinder die seitliche Ausnehmung bzw. das Loch durchsetzend angeordnet ist. Diese beiden zuletzt genannten Steckverbinder lassen sich jedoch mit einer insgesamt einfacheren Form gestalten.

Der Steckverbinder 1 weist vorzugsweise ein elektrisch isolierendes Material auf und ein, überwiegend in einem inneren Bereich liegendes, elektrisch leitendes Material. Die Stärke des elektrisch leitenden Materials lässt sich vorteilhaft von der Strombelastbarkeit abhängig wählen, die Isolierung und deren Abmessungen von den erforderlichen Luft- und Kriechstrecken.

Weitere optionale Merkmale des Steckverbinders sind die folgenden:
- zwei- und/oder mehrpolige Variante
- integrierte Zugentlastung
- geschirmte Kontakte für Datenleitungen (z. B. DMX)
- Öffnung für einen elektrischen Prüfkontakt
- die Farbe des Steckverbinders kann in Abhängigkeit der vorgesehenen Anwendung frei gewählt werden, beispielsweise weiß oder schwarz für Fassade / Theater etc.

## Patentansprüche

1. Steckverbinder (1) für eine Platine (2) in Form einer LED-Platine, aufweisend
- einen ersten elektrischen Anschlusskontakt (3) für eine Kontaktierung einer Leiterbahn der Platine (2) und
- einen zweiten elektrischen Anschlusskontakt (4) für eine Kontaktierung mit einem elektrischen Anschlusskabel (5),
wobei der Steckverbinder (1) derart gestaltet ist, dass - in einem mit der Platine (2) elektrisch verbundenen Zustand und mit Bezug auf eine, durch die Platine (2) festgelegte Ebene (E) - der zweite elektrische Anschlusskontakt (4) dem ersten elektrischen Anschlusskontakt (3) gegenüberliegend ausgebildet ist, wobei der Steckverbinder derart gestaltet ist, dass durch den zweiten elektrischen Anschlusskontakt (4) eine Steckrichtung für das Anschlusskabel (5) festgelegt ist, die parallel zu der Ebene (E) orientiert verläuft,
**dadurch gekennzeichnet,**
**dass** der Steckverbinder (1) derart geformt ist, dass er mit Bezug auf die Ebene (E) an zwei gegenüberliegenden Endbereichen kongruente Oberflächenformen als Stapelhilfe aufweist, wobei er hierzu auf derjenigen Seite der Ebene (E), auf der sich der zweite elektrische Anschlusskontakt (4) befindet, einen von der Ebene (E) weg weisenden Fortsatz (16) aufweist und - mit Bezug auf die Ebene (E) hierzu gegenüberliegend - eine entsprechende Einbuchtung, die kongruent zu dem Fortsatz (16) geformt ist, und wobei wenigstens ein Halteelement (7), insbesondere ein Rastelement zur Halterung des Steckverbinders (1) an der Platine (2) und/oder einem Trägerelement (8) vorgesehen ist, wobei das Halteelement (7) auf derjenigen Seite der Ebene (E) angeordnet ist, auf der sich der zweite elektrische Anschlusskontakt (4) befindet.

2. Steckverbinder (1) nach Anspruch 1,
der derart gestaltet ist, dass er sich auf derjenigen Seite der Ebene (*E*), auf der sich der erste elektrische Anschlusskontakt (3) befindet, nicht weiter als 3 mm, vorzugsweise nicht weiter als 1 mm über einen Oberflächenbereich (21) der Platine (2) hinaus erhebt.

3. Steckverbinder (1) nach Anspruch 1 oder 2,
der einen plattenförmigen Teilbereich (11) aufweist, wobei der erste elektrische Anschlusskontakt (3) auf einem Oberflächenbereich (111) des plattenförmigen Teilbereichs (11) angeordnet ist.

4. Steckverbinder nach Anspruch 3,
bei dem an dem plattenförmigen Teilbereich (11) ein zapfenartiger Vorsprung (13) angeordnet ist, der zur Lagesicherung des Steckverbinders (1) relativ zu der Platine (2) ausgestaltet ist.

5. Steckverbinder (1) nach einem der vorhergehenden Ansprüche,
weiterhin aufweisend
- einen weiteren elektrischen Anschlusskontakt (6) für eine Kontaktierung einer Leiterbahn der Platine (2).

6. Steckverbinder (1) mit den in den Ansprüchen 3 und 5 oder 4 und 5 genannten Merkmalen, weiterhin aufweisend
- einen weiteren plattenförmigen Teilbereich (12), wobei der weitere elektrische Anschlusskontakt (6) auf einem Oberflächenbereich (121) des weiteren plattenförmigen Teilbereichs (12) angeordnet ist.

7. Steckverbinder (1) nach Anspruch 6,
bei dem mit Bezug auf eine Mittelachse (*M*) des Steckverbinders (1) der weitere plattenförmige Teilbereich (12) dem zuerst genannten plattenförmigen Teilbereich (11) gegenüberliegend angeordnet ist.

8. Steckverbinder (1) nach Anspruch 7,
der derart gestaltet ist, dass das wenigstens eine Halteelement (7) relativ zu dem restlichen Steckverbinder (1) in unterschiedlichen Abständen von der Ebene (E) fixiert werden kann.

9. Anordnung, aufweisend
- eine LED-Platine (2) und
- einen Steckverbinder (1) nach einem der vorhergehenden Ansprüche, bei der der Steckverbinder (1) derart mit der LED-Platine (2) verbunden angeordnet ist, dass er mit dem ersten elektrischen Anschlusskontakt (3) eine Leiterbahn der LED-Platine (2) kontaktiert.

10. Anordnung nach Anspruch 9,
bei der die LED-Platine (2) ein Loch oder eine seitliche Ausnehmung aufweist und der der Steckverbinder (1) das Loch bzw. die seitliche Ausnehmung durchsetzend angeordnet ist.

11. Anordnung nach Anspruch 10,
weiterhin aufweisend
- ein Trägerelement (8),
wobei die LED-Platine (2) an dem Trägerelement (8) gehaltert angeordnet ist.

12. Anordnung nach Anspruch 11,
bei der die LED-Platine (2) mithilfe des Steckverbinders (1) an dem Trägerelement (8) gehaltert angeordnet ist.

13. Leuchte, aufweisend eine Anordnung nach einem der Ansprüche 9 bis 12, wobei die LED-Platine eine Lichtquelle der Leuchte bildet.

## Claims

1. Plug connector (1) for a circuit board (2) in the form of an LED circuit board, comprising
- a first electrical connection contact (3) for contacting a conductor path of the circuit board (2), and
- a second electrical connection contact (4) for contacting an electrical connection cable (5),
wherein the plug connector (1) is designed such that, in a state in which it is electrically connected to the circuit board (2) and with reference to a plane (E) defined by the circuit board (2), the second electrical connection contact (4) is configured opposite to the first electrical connection contact (3), wherein the plug connector is designed such that the second electrical connection contact (4) defines a plug insertion direction for the connection cable (5), the orientation of which extends parallel to the plane (E),
**characterized in that**
the plug connector (1) is shaped such that, on two opposite end regions with reference to the plane (E), it comprises congruent surface shapes as a stacking aid, for which purpose it comprises an extension (16) on the side of the plane (E) on which the second electrical connection contact (4) is located that faces away from the plane (E), and opposite thereto with reference to the plane (E), a corresponding indentation is formed which is shaped congruently to the extension (16),
and wherein
at least one holding element (7), in particular a latching element, is provided for holding the plug connector (1) on the circuit board (2) and/or a carrier element (8), wherein the holding element (7) is disposed on the side of the plane (E) on which the second electrical connection contact (4) is located.

2. Plug connector (1) according to Claim 1,
which is designed such that, on the side of the plane (E) on which the first electrical connection contact (3) is located, it rises no more than 3 mm, preferably no more than 1 mm, above a surface region (21) of the circuit board (2).

3. Plug connector (1) according to Claim 1 or 2,
which comprises a plate-shaped subregion (11), wherein the first electrical connection contact (3) is disposed on a surface region (111) of the plate-shaped subregion (11).

4. Plug connector according to Claim 3,
in which a pin-like projection (13) which is configured to secure the position of the plug connector (1) relative to the circuit board (2) is disposed on the plate-shaped subregion (11) .

5. Plug connector (1) according to any one of the preceding claims,
further comprising
- a further electrical connection contact (6) for contacting a conductor path of the circuit board (2).

6. Plug connector (1) having the features stated in Claims 3 and 5 or 4 and 5, further comprising
- a further plate-shaped subregion (12), wherein the further electrical connection contact (6) is disposed on a surface region (121) of the further plate-shaped subregion (12).

7. Plug connector (1) according to Claim 6,
in which, with reference to a central axis *(M)* of the plug connector (1), the further plate-shaped subregion (12) is disposed opposite to the first-mentioned plate-shaped subregion (11).

8. Plug connector (1) according to Claim 7,
which is designed such that the at least one holding element (7) can be fixed at different distances from the plane (E) relative to the rest of the plug connector (1).

9. Arrangement, comprising
- an LED circuit board (2), and
- a plug connector (1) according to any one of the preceding claims, in which the plug connector (1) is disposed connected to the LED circuit board (2) such that it contacts a conductor path of the LED circuit board (2) with the first electrical connection contact (3).

10. Arrangement according to Claim 9,
in which the LED circuit board (2) comprises a hole or a lateral recess and the plug connector (1) is disposed such that it passes through the hole or the lateral recess.

11. Arrangement according to Claim 10,
further comprising
- a carrier element (8),
wherein the LED circuit board (2) is disposed held on the carrier element (8).

12. Arrangement according to Claim 11,
in which the LED circuit board (2) is disposed held on the carrier element (8) by means of the plug connector (1).

13. Lamp comprising an arrangement according to any one of Claims 9 to 12,
wherein the LED circuit board forms a light source of the lamp.

## Revendications

1. Connecteur enfichable (1) pour une platine (2) sous forme de platine LED, présentant
- un premier contact de raccordement électrique (3) pour une mise en contact d'une piste conductrice de la platine (2) et
- un deuxième contact de raccordement électrique (4) pour une mise en contact avec un câble de raccordement électrique (5), dans lequel le connecteur enfichable (1) est conçu de telle manière, dans un état relié électriquement à la platine (2) et par rapport à un niveau défini par la platine (2) *(E),* le deuxième contact de raccordement (4) est formé de manière opposée au premier contact de raccordement électrique (3), dans lequel le connecteur enfichable est conçu de telle manière que le biais du deuxième contact de raccordement (4) un sens d'enfichage pour le câble de raccordement (5) est défini, qui s'étend parallèlement au niveau (E),
**caractérisé en ce que**
que le connecteur enfichable (1) est formé de telle manière qu'il présente par rapport au niveau (E) une forme de surface adéquate à deux zones d'extrémité en tant qu'aide à l'empilement, dans lequel il se trouve à cet effet sur la face du niveau (E) sur laquelle se trouve le deuxième contact de raccordement électrique (4), présente un prolongement (16) s'éloignant du niveau (E) et - par rapport au niveau (E) opposé à celui-ci, une encoche correspondante, qui est formée de manière à être adéquate par rapport au prolongement (16),
et dans lequel
au moins un élément de retenue (7), en particulier un élément de crantage pour le maintien du connecteur enfichable (1) sur la platine (2) et/ou un élément de support (8) sont prévus, dans lequel l'élément de retenue (7) est disposé sur la face du niveau (E) sur lequel se trouve le deuxième contact de raccordement électrique (4).

2. Connecteur enfichable (1) selon la revendication 1,
qu'il est conçu de telle manière qu'il se trouve sur la face de la platine (E)) sur laquelle se trouve le premier contact de raccordement électrique (3), qu'il ne s'élève pas à plus de 3 mm, de préférence pas à plus de 1 mm, au-dessus d'une zone de surface (21) de la platine (2).

3. Connecteur enfichable (1) selon la revendication 1 ou la revendication 2,
qui présente une zone partielle (11) en forme de plaque, dans lequel le premier contact de raccordement électrique (3) est disposé sur une zone de surface (111) de la zone partielle en forme de plaque (11).

4. Connecteur enfichable selon la revendication 3,
dans lequel une saillie (13) en forme de tourillon est disposée sur la zone partielle (11) en forme de plaque, qui est conçue pour protéger la position du connecteur enfichable (1) par rapport à la platine (2).

5. Connecteur enfichable (1) selon l'une des revendications précédentes,
présentant en outre
- un autre contact de raccordement électrique (6) pour une mise en contact d'une piste conductrice de la platine (2).

6. Connecteur enfichable (1) avec les caractéristiques citées aux revendications 3 et 5 et 4 et 5, présentant en outre
- une autre zone partielle (12) en forme de plaque, dans lequel l'autre contact de raccordement électrique (6) est disposé sur une zone de surface (121) de l'autre zone partielle (12) en forme de plaque.

7. Connecteur enfichable (1) selon la revendication 6,
dans lequel par rapport à un axe central (M) du connecteur enfichable (1) l'autre zone partielle (12) en forme de plaque est disposée à l'opposé de la zone partielle (11) en forme de plaque mentionnée ci-dessus.

8. Connecteur enfichable (1) selon la revendication 7,
conçu de sorte qu'au moins un élément de retenue (7) peut être fixé à différentes distances du niveau (E) par rapport au reste du connecteur enfichable (1).

9. Agencement, présentant
- une platine LED (2) et
- un connecteur enfichable (1) selon l'une quelconque des revendications précédentes, dans lequel le connecteur enfichable (1) est disposé raccordé à la platine LED (2) de telle manière qu'il entre en contact avec une piste conductrice de la platine conductrice (2) par le premier contact de raccordement électrique (3).

10. Ensemble selon la revendication 9,
dans lequel la platine LED (2) présente un trou ou un évidement latéral et le connecteur enfichable (1) est disposé dans le trou ou l'évidement latéral.

11. Agencement selon la revendication 10,
présentant en outre
- un élément de support (8),
dans lequel la platine LED (2) est disposée sur l'élément de support (8).

12. Ensemble selon la revendication 11,
dans lequel la platine LED (2) est disposée maintenue sur l'élément support (8) à l'aide du connecteur enfichable (1).

13. Luminaire, présentant un agencement selon l'une quelconque des revendications 9 à 12,
dans lequel la platine LED forme une source lumineuse du luminaire.
